# EUROPÄISCHE PATENTSCHRIFT

(11) **EP 2 764 150 B1**
(45) Veröffentlichungstag und Bekanntmachung des Hinweises auf die Patenterteilung: **15.07.2015**
(21) Anmeldenummer: 11815751.0
(22) Anmeldetag: 07.10.2011
(51) Int. Cl.: D04B 21/16

(54) **DRAPIERFÄHIGE GELEGE-VORRICHTUNG**
DRAPABLE LAID SCRIM DEVICE
DISPOSITIF A STRUCTURE EN NAPPE APTE AU DRAPAGE

(43) Veröffentlichungstag der Anmeldung: 13.08.2014
(73) Patentinhaber: Gustav Gerster GmbH & Co. KG, 88400 Biberach (DE)
(72) Erfinder: GERSTER, Martin, 88400 Biberach (DE)
(74) Vertreter: Kiessling, Christian
(86) Internationale Anmeldenummer: PCT/DE2011/001819
(87) Internationale Veröffentlichungsnummer: WO 2013/050009

(56) Entgegenhaltungen:
- EP-A2- 0 268 838
- EP-A2- 2 267 399
- DE-A1- 2 707 001
- US-A- 5 345 791

## Beschreibung

Die Erfindung betrifft eine Gelege-Vorrichtung mit einer Mehrzahl von Verstärkergarnen, die in mindestens zwei Gruppen unterteilt sind, von denen eine erste, als 0° Verstärkergarne bezeichnete Gruppe in einer Längsrichtung orientiert ist und eine zweite, als 90° Verstärkergarne bezeichnete Gruppe rechtwinklig quer zur Längsrichtung der ersten Gruppe orientiert ist. Die Verstärkergarne sind dabei für eine Verstärkung einer in einem getrennten Prozess zu bildenden Kompositstruktur ausgelegt.

Gelege-Vorrichtungen der eingangs genannten Art werden im Stand der Technik verwendet, um ebene Textilien mit im Wesentlichen planer und allenfalls leicht konkav oder konvex gebogener Oberfläche herzustellen. Die bekannten Gelege-Vorrichtungen weisen indes den Nachteil auf, dass eine lokale Drapierfähigkeit zur Ausbildung stark gebogener Oberflächen nicht gegeben ist.

Eine Gelege-Vorrichtung der eingangs genannten Art ist aus der Druckschrift EP 0 268 838 bekannt. Diese Druckschrift offenbart des Weiteren ein Flächengebilde aus Fasern, insbesondere als Verstärkungseinlage für Kunststoffteile, mit in Kett- und Schussrichtung liegenden Kunststofffäden, wobei die Fäden aus einem Material bestehen, das bei Einwirkung einer unter dem Schmelzpunkt des Materials liegenden Temperatur schrumpft, und wobei das Material nach Wärmeeinwirkung mit der Folge des Schrumpfens im Wesentlichen wieder seine ursprüngliche Festigkeit annimmt, um bei geringem Gewicht und relativ niedrigen Herstellungskosten gut verformbar und damit vielfältig als Verstärkungseinlage einsetzbar zu sein.

DE 27 07 001 offenbart Gewirkte oder nähgewirkte Textilien, die einerseits eine entweder aus Kettfäden, d. h. aus in Längsrichtung angeordneten Fadengebilden, oder eine aus einem Flächengebilde bestehende Grundschicht und auf diesem aufliegende Schussfäden, d. h. in Querrichtung verlaufende Fadengebilde, andererseits ein die Grundschicht und die Schussfäden verbindendes Gewirke aufweist, dadurch gekennzeichnet, dass die Schussfäden aus zwei Systemen von in Querrichtung angeordneten Fädengebilde bestehen, zwischen denen die Grundschicht liegt, so dass die Textilien auf beiden Seiten eine gegliederte Oberfläche mit Querkanälchen aufweisen.

Aufgabe der Erfindung ist es, eine Gelege-Vorrichtung zu schaffen, deren lokale Drapierbarkeit zur Ausbildung stark gebogener konkav/konvexer Oberflächen gegenüber den bekannten Gelege-Vorrichtungen wesentlich verbessert ist.

Die erfindungsgemäße Gelege-Vorrichtung ist dabei bestimmungsgemäß vorgesehen, um zusammen mit einer aufgebrachten Matrix aus Harz oder Thermoplast einen festen Faserverbund beispielsweise zur Verwendung im Flugzeugbau oder zur Herstellung von Rotoren für Windkraftanlagen zu bilden.

Für eine Gelege-Vorrichtung der eingangs genannten Art wird diese Aufgabe erfindungsgemäß dadurch gelöst, dass beide Gruppen von Verstärkergarnen von die Verstärkergarne mindestens teilweise umhüllenden Umhüllungsfäden derart locker zusammengehalten sind, dass eine Verschiebbarkeit eines beliebigen der Verstärkergarne in Relation zu einem benachbarten Verstärkergarn sichergestellt ist, wobei ein Drapieren des Geleges zur Ausbildung konkav/konvexer Strukturen durch Einziehen der Verstärkergarne aller Gruppen aus dem Randbereich des Geleges erfolgt, wobei eine lokale Drapierbarkeit gegeben ist, ohne dass bei einer Ausbildung konkav/konvexer Strukturen eine Dehnung oder Faltenbildung benachbarter Verstärkergarne erfolgt.

Bevorzugte Ausführungsformen der Erfindung sind Gegenstand der Unteransprüche.

Bei der erfindungsgemäßen Vorrichtung wird durch die Merkmalskombination, dass beide Gruppen von Verstärkergarnen von die Verstärkergarne mindestens teilweise umhüllenden Umhüllungsfäden derart locker zusammengehalten sind, dass eine Verschiebbarkeit eines beliebigen der Verstärkergarne in Relation zu einem benachbarten Verstärkergarn sichergestellt ist, wobei ein Drapieren des Geleges zur Ausbildung konkav/konvexer Strukturen durch Einziehen der Verstärkergarne aller Gruppen aus dem Randbereich des Geleges erfolgt, wobei eine lokale Drapierbarkeit gegeben ist, ohne dass bei einer Ausbildung konkav/konvexer Strukturen eine Dehnung oder Faltenbildung benachbarter Verstärkergarne erfolgt, erreicht, dass eine für die Ausbildung konkav/konvexer Strukturen notwendige Verlängerung eines Verstärkergarnes nicht durch Dehnung derselben erreicht wird, sondern dadurch, dass ein betreffendes Verstärkergarn vom Randbereich her eingezogen wird.

Die neuen und vorteilhaften Eigenschaften der erfindungsgemäßen Gelege-Vorrichtung werden durch ein maschengerechtes Einbinden der Verstärkergarne erreicht, das des Weiteren den Vorteil in sich trägt, dass ein Beschädigen von Verstärkergarnen ausgeschlossen ist. Dies steht im Gegensatz zu den Gelege-Vorrichtungen gemäß Stand der Technik, bei denen Nadeln zum Einbringen von Fixierungsfäden von einer Seite her unter Beschädigung einzelner Verstärkergarne das Gelege durchstoßen. Die herkömmlicherweise auf diese Art eingebrachten Fixierungsfäden zum Verbinden der einzelnen Verstärkergarne miteinander verhindern indes ein mutuelles Verschieben der Verstärkergarne gegeneinander und unterbinden dadurch gerade die Möglichkeit einer Ausbildung lokal stark gebogener konkav/konvexer Strukturen.

Gemäß einer ersten bevorzugten Ausführungsform der erfindungsgemäßen Vorrichtung ist vorgesehen, dass Umhüllungsfäden Maschen bildende Häkelfäden enthalten, die parallel zu und zwischen den 0° Verstärkergarnen angeordnet sind und mit jeweils einer Masche ein jedes der 90° Verstärkergarne umhüllen.

Gemäß einer wichtigen bevorzugten Ausführungsform der erfindungsgemäßen Vorrichtung ist vorgesehen, dass Umhüllungsfäden von zwischen jeweils zwei jeweils benachbarten Häkelfäden verlaufenden und mit den Häkelfäden an jeweiligen Anknüpfungspunkten verknüpften Changierfäden gebildet sind. Dadurch ist ein Herausfallen der 0° Verstärkergarne sicher verhindert.

Ein Changierfaden ist dabei je nach Entfernung der Anknüpfungspunkte vorzugsweise in einem Winkel von 90° bis 20°, im engeren Sinne in einem Winkel von 70° bis 30° und insbesondere in einem Winkel von 50° bis 40° bzw. 45° zur Längsachse eines 0° Verstärkergarnes angeordnet.

Dabei sind die Changierfäden vorzugsweise in Richtung der Längsachse eines 0° Verstärkergarnes alternierend in einem positiv bemessenen Winkel (80° bis 20°) und einem negativ bemessenen Winkel (80° bis -20°) angeordnet.

Zur Ausbildung eines besonders robusten Geleges kann eine dritte Gruppe von Verstärkergarnen vorgesehen sein, die in einem schrägen Winkel zur Längsachse der 0° Verstärkergarne angeordnet sind und dabei von Maschen gehalten sind, die jeweils unterschiedliche der 90° Verstärkergarne umhüllen.

Ein Verstärkergarn ist in der Regel, indes nicht notwendigerweise aus einem Bündel parallel verlaufender Filamente gebildet, wobei ein Filament von einer Naturfaser oder einer synthetischen Faser gebildet und aus Glasfaser, Karbonfaser oder Aramidfaser hergestellt sein kann.

Die erfindungsgemäße Vorrichtung wird im Folgenden anhand einer bevorzugten Ausführungsform erläutert, die in den Figuren der Zeichnung dargestellt ist. Darin zeigen:
- Fig. 1: eine bevorzugte Ausführungsform der erfindungsgemäßen Vorrichtung in einer Ansicht von oben;
- Fig. 2: in Fig. 1 dargestellte bevorzugte Ausführungsform der erfindungsgemäßen Vorrichtung in einer Ansicht von unten;
- Fig. 3: eine weitere bevorzugte Ausführungsform der erfindungsgemäßen Vorrichtung in einer Ansicht von oben.

Die in den Figuren 1 und 3 dargestellte erfindungsgemäße Gelege-Vorrichtung 100 enthält eine Mehrzahl von Verstärkergarnen 110, 120, die in zwei Hauptgruppen unterteilt sind, von denen eine erste, als 0° Verstärkergarne 110 bezeichnete Gruppe in einer Längsrichtung orientiert ist und eine zweite , als 90° Verstärkergarne 120 bezeichnete Gruppe rechtwinklig quer zur Längsrichtung der ersten Gruppe 110 orientiert ist. Beide Gruppen von Verstärkergarnen 110, 120 sind von die Verstärkergarne 110, 120 mindestens teilweise umhüllenden Umhüllungsfäden 130 zusammengehalten, die lediglich im Bereich der Peripherie mit den Verstärkergarnen 110, 120 beider Gruppen in Kontakt treten und so eine Verschiebbarkeit eines beliebigen Verstärkergarns 110, 120 in Relation zu einem benachbarten Verstärkergarn 110, 120 sicherstellen.

Die Umhüllungsfäden 130 enthalten Maschen bildende Häkelfäden 140, die parallel zu und zwischen den 0° Verstärkergarnen 110 angeordnet sind und mit jeweils einer Masche ein jedes der 90° Verstärkergarne 120 umhüllen.

Die Umhüllungsfäden 130 sind des Weiteren von zwischen jeweils zwei jeweils benachbarten Häkelfäden 140 verlaufenden und mit den Häkelfäden 140 an jeweiligen Anknüpfungspunkten 141 verknüpften Changierfäden 150 gebildet, die ein Herausfallen der 0° Verstärkergarne 110 sicher verhindern.

Ein Changierfaden 150 ist dabei in einem Winkel von etwa 45° zur Längsachse eines 0° Verstärkergarnes 110 angeordnet, wobei die Changierfäden 150 in Richtung der Längsachse eines 0° Verstärkergarnes 110 alternierend in einem positiv bemessenen Winkel (+45°) und einem negativ bemessenen Winkel (-45°) angeordnet sind.

Bei der in Figur 3 dargestellten Ausführungsform der erfindungsgemäßen Gelege-Vorrichtung 100 ist eine dritte Gruppe von Verstärkergarnen 125 in einem schrägen Winkel zur Längsachse der 0° Verstärkergarne 110 angeordnet. Die betreffenden Verstärkergarne 125 sind dabei von Maschen 126 gehalten, die jeweils unterschiedliche der 90° Verstärkergarne 120 umhüllen.

Ein Verstärkergarn 110, 120, 125 ist aus einem Bündel parallel verlaufender Filamente gebildet. Im vorliegenden Fall ist ein Filament von einer Aramidfaser gebildet.

Ein Drapieren des Geleges 100 zur Ausbildung konkav/konvexer Strukturen erfolgt durch Einziehen der Verstärkergarne 110 ,120, 125 aller Gruppen aus dem Randbereich des Geleges.

Das oben erläuterte Ausführungsbeispiel der Erfindung dient lediglich dem Zweck eines besseren Verständnisses der durch die Ansprüche vorgegebenen erfindungsgemäßen Lehre, die als solche durch das Ausführungsbeispiel nicht eingeschränkt ist.

## Patentansprüche

1. Gelege-Vorrichtung (100) mit einer Mehrzahl von Verstärkergarnen (110, 120), die in mindestens zwei Gruppen unterteilt sind, von denen eine erste, als 0° Verstärkergarne (110) bezeichnete Gruppe in einer Längsrichtung orientiert ist und eine zweite, als 90° Verstärkergarne (120) bezeichnete Gruppe rechtwinklig quer zur Längsrichtung der ersten Gruppe (110) orientiert ist, wobei beide Gruppen von Verstärkergarnen (110, 120) von, die Verstärkergarne (110, 120) mindestens teilweise umhüllenden, Umhüllungsfäden derart locker zusammengehalten sind, dass eine Verschiebbarkeit eines beliebigen der Verstärkergarne (110, 120) in Relation zu einem benachbarten Verstärkergarn (110, 120) sichergestellt ist, wobei ein Drapieren des Geleges (100) zur Ausbildung konkav/konvexer Strukturen durch Einziehen der Verstärkergarne (110, 120, 125) aller Gruppen aus dem Randbereich des Geleges (110) erfolgt, **dadurch gekennzeichnet, dass** eine lokale Drapierbarkeit gegeben ist, ohne dass bei einer Ausbildung konkav/konvexer Strukturen eine Dehnung oder Faltenbildung benachbarter Verstärkergarne erfolgt.

2. Vorrichtung nach Anspruch 1, **dadurch gekennzeichnet, dass** Umhüllungsfäden von Maschen (126) bildenden Häkelfäden (140) gebildet sind, die parallel zu und zwischen den 0° Verstärkergarnen (110) angeordnet sind und mit jeweils einer Masche ein jedes der 90° Verstärkergarne (120) umhüllen.

3. Vorrichtung nach einem der Ansprüche 1 oder 2, **dadurch gekennzeichnet, dass** Umhüllungsfäden von, zwischen jeweils zwei benachbarten Häkelfäden (140) verlaufenden und mit den Häkelfäden (140) an jeweiligen Anknüpfungspunkten (141) verknüpften, Changierfäden (150) gebildet sind.

4. Vorrichtung nach Anspruch 3, **dadurch gekennzeichnet, dass** ein Changierfaden (150) je nach Entfernung der Anknüpfungspunkte (141) in einem Winkel von etwa 80° bis etwa 20° zur Längsachse eines 0° Verstärkergarnes (110) angeordnet ist.

5. Vorrichtung nach Anspruch 3, **dadurch gekennzeichnet, dass** ein Changierfaden (150) in einem Winkel von 70° bis 30° zur Längsachse eines 0° Verstärkergarnes (110) angeordnet ist.

6. Vorrichtung nach Anspruch 3, **dadurch gekennzeichnet, dass** ein Changierfaden (150) in einem Winkel von 50° bis 40° zur Längsachse eines 0° Verstärkergarnes (110) angeordnet ist.

7. Vorrichtung nach Anspruch 3, **dadurch gekennzeichnet, dass** ein Changierfaden (150) in einem Winkel von etwa 45° zur Längsachse eines 0° Verstärkergarnes (110) angeordnet ist.

8. Vorrichtung nach einem Ansprüche 4 bis 7, **dadurch gekennzeichnet, dass** die Changierfäden (150) in Richtung der Längsachse eines 0° Verstärkergarnes (110) alternierend in einem positiv bemessenen Winkel von 80° bis 20° und einem negativ bemessenen Winkel von 80° bis -20° angeordnet sind.

9. Vorrichtung nach einem der vorhergehenden Ansprüche, **dadurch gekennzeichnet, dass** eine dritte Gruppe von Verstärkergarnen (125) vorgesehen ist, die in einem schrägen Winkel zur Längsachse der 0° Verstärkergarne (110) angeordnet sind und dabei von Maschen (126) gehalten sind, die jeweils unterschiedliche der 90° Verstärkergarne (120) umhüllen.

10. Vorrichtung nach einem der vorhergehenden Ansprüche, **dadurch gekennzeichnet, dass** ein Verstärkergarn (110, 120, 125) aus einem Bündel parallel verlaufender Filamente gebildet ist.

11. Vorrichtung nach Anspruch 10, **dadurch gekennzeichnet, dass** ein Filament aus einer synthetischen Faser, einer Naturfaser oder aus Glasfaser, Karbonfaser oder Aramidfaser hergestellt ist.

## Claims

1. A web device (100) comprising a plurality of reinforcing yarns (110, 120) divided into at least two groups, a first group, identified as 0° reinforcing yarns (110), being oriented in a longitudinal direction, and a second group, identified as 90 ° reinforcing yarns (120), being oriented at right angles to said longitudinal direction of the first group (110), wherein both groups of reinforcing yarns (110, 120) are loosely held together by enveloping fibers loosely enveloping the reinforcing yarns (110, 120), at least in part, such that movability of any one of the reinforcing yarns (110, 120) relatively to an adjacent reinforcing yarn (110, 120) is guaranteed, resulting in draping of the web for the purpose of forming concave or convex structures is effected by drawing the reinforcing yarns (110, 120, 125) of all groups in from the peripheral region of the web (110), **characterized in that** local drapability is possible without stretching or creasing of adjacent reinforcing yarns taking place on forming concave or convex structures.

2. A device as claimed in claim 1, **characterized in that** enveloping fibers are formed by crochet threads (140) forming loops (126) disposed parallel to and between the 0 ° reinforcing yarns (110) and enveloping each of the 90 ° reinforcing yarns (120) with a loop.

3. A device as claimed in claim 1 or claim 2, **characterized in that** enveloping fibers are formed by traversing threads (150) extending between two adjacent crochet threads (140) and connected to the crochet threads (140) at respective points of contact (141).

4. A device as claimed in claim 3, **characterized in that** a traversing thread (150) is disposed depending on the distance from the points of contact (141) at an angle of from ca. 80 ° to ca. 20 ° to the longitudinal axis of a 0 ° reinforcing yarn (110).

5. A device as claimed in claim 3, **characterized in that** a traversing thread (150) is disposed at an angle of from 70 ° to 30 ° to the longitudinal axis of a 0 ° reinforcing yarn (110).

6. A device as claimed in claim 3, **characterized in that** a traversing thread (150) is disposed at an angle of from 50 ° to 40 ° to the longitudinal axis of a 0 ° reinforcing yarn (110).

7. A device as claimed in claim 3, **characterized in that** a traversing thread (150) is disposed at an angle of ca. 45 ° to the longitudinal axis of a 0 ° reinforcing yarn (110).

8. A device as claimed in any one of claims 4 to 7, **characterized in that** the traversing threads (150) are alternately disposed at a positively directed angle of from 80 ° to 20 ° and a negatively directed angle of from 80 ° to -20 ° in the direction of the longitudinal axis of a 0 ° reinforcing yarn (110).

9. A device as claimed in any one of the above claims, **characterized in that** a third group of reinforcing yarns (125) is provided at a diagonal angle to the longitudinal axis of the 0 ° reinforcing yarns (110) and held by loops (126), each enveloping a different 90 ° reinforcing yarns (120).

10. A device as claimed in any one of the above claims, **characterized in that** a reinforcing yarn (110, 120, 125) is composed of a bundle of parallel filaments.

11. A device as claimed in claim 10, **characterized in that** a filament is made of a synthetic fiber, a natural fiber, a glass fiber, a carbon fiber, or an aramid fiber.

## Revendications

1. Dispositif en nappe (100) comportant une pluralité de fils de renforcement (110, 120) qui sont répartis en au moins deux groupes dont un premier groupe désigné fils de renforcement à 0° (110) est orienté dans un sens longitudinal, et un deuxième groupe désigné fils de renforcement à 90° (120) est orienté à angle droit transversalement au sens longitudinal du premier groupe (110), les deux groupes de fils de renforcement (110, 120) étant maintenus de telle manière de façon lâche par des fils de gainage gainant au moins partiellement les fils de renforcement (110, 120) qu'une mobilité d'un quelconque des fils de renforcement (110, 120) par rapport à un fil de renforcement voisin (110, 120) est assurée, un drapage de la nappe (100) pour la formation de structures concaves/convexes ayant lieu par rétraction des fils de renforcement (110, 120, 125) de tous les groupes à partir de la zone de bordure de la nappe (110), **caractérisé en ce qu'**une drapabilité locale est donnée sans que, lors d'une formation de structures concaves/convexes, des fils de renforcement voisins se dilatent ou forment des plis.

2. Dispositif selon la revendication 1, **caractérisé en ce que** des fils de gainage sont constitués par des fils de crochet (140) qui constituent des mailles (126) et sont agencés parallèlement aux fils de renforcement à 0° (110) et entre ces derniers et gainent avec respectivement une maille chacun des fils de renforcement à 90° (120).

3. Dispositif selon une des revendications 1 ou 2, **caractérisé en ce que** des fils de gainage sont constitués par des fils de va-et-vient (150) passant entre respectivement deux fils de crochet (140) voisins et attachés aux fils de crochet (140) à des points respectifs d'attache (141) respectifs.

4. Dispositif selon la revendication 3, **caractérisé en ce qu'**un fil de va-et-vient (150) est, en fonction de l'éloignement des points d'attache (141), agencé à un angle d'environ 80° à environ 20° par rapport à l'axe longitudinal d'un fil de renforcement à 0° (110).

5. Dispositif selon la revendication 3, **caractérisé en ce qu'**un fil de va-et-vient (150) est agencé à un angle de 70° à 30° par rapport à l'axe longitudinal d'un fil de renforcement à 0 ° (110).

6. Dispositif selon la revendication 3, **caractérisé en ce qu'**un fil de va-et-vient (150) est agencé à un angle de 50° à 40° par rapport à l'axe longitudinal d'un fil de renforcement à 0° (110).

7. Dispositif selon la revendication 3, **caractérisé en ce qu'**un fil de va-et-vient (150) est agencé à un angle d'environ 45° par rapport à l'axe longitudinal d'un fil de renforcement à 0° (110).

8. Dispositif selon une des revendications de 4 à 7, **caractérisé en ce que** les fils de va-et-vient (150) sont agencés dans le sens de l'axe longitudinal d'un fil de renforcement à 0° (110) en alternance à un angle mesuré positivement de 80° à 20° et à un angle mesuré négativement de 80° à -20°.

9. Dispositif selon une des revendications précédentes, **caractérisé en ce qu'**un troisième groupe de fils de renforcement (125) est prévu, lesquels sont agencés à un angle oblique par rapport à l'axe longitudinal des fils de renforcement à 0° (110) et sont en l'occurrence maintenus par des mailles (126) qui gainent respectivement différents des fils de renforcement à 90° (120).

10. Dispositif selon une des revendications précédentes, **caractérisé en ce qu'**un fil de renforcement (110, 120, 125) est constitué d'un faisceau de filaments parallèles. (130).

11. Dispositif selon la revendication 10, **caractérisé en ce qu'**un filament est fait d'une fibre synthétique, d'une fibre naturelle ou d'une fibre de verre, fibre de carbone ou fibre aramide.
